# EUROPÄISCHE PATENTSCHRIFT

(11) **EP 1 684 403 B1**
(45) Veröffentlichungstag und Bekanntmachung des Hinweises auf die Patenterteilung: **27.02.2008**
(21) Anmeldenummer: 05027304.4
(22) Anmeldetag: 14.12.2005
(51) Int. Cl.: H02K 37/04, H02K 37/10, B65H 54/28

(54) **Verfahren und Vorrichtung zum Bestimmen der Nullposition eines changierbaren Fadenführers**
Method and device for determining the zero position of a traversing yarn guide
Méthode et dispositif pour déterminer la position zéro d'un guide-fil traversant

(30) Priorität: 19.01.2005 DE 102005002409
(43) Veröffentlichungstag der Anmeldung: 26.07.2006
(73) Patentinhaber: Oerlikon Textile GmbH & Co. KG, 41069 Mönchengladbach (DE)
(72) Erfinder: Peters, Erwin, 52353 Düren (DE); Preutenborbeck, Maximilian, 41065 Mönchengladbach (DE); Oehrl, Wilhelm, 41812 Erkelenz (DE); Doss, Gudrun, 41844 Wegberg (DE); Scheer, Günter, 41238 Mönchengladbach (DE); Geisler, Robert, 41844 Wegberg (DE); Schiffers, Dirk, 41352 Korschenbroich (DE)

(56) Entgegenhaltungen:
- WO-A-98/42606
- US-A- 4 728 830
- US-A- 4 763 034

## Beschreibung

Die Erfindung betrifft ein Verfahren und eine Vorrichtung zum Bestimmen der Nullposition eines über einen Schrittmotor changierbaren Fadenführers einer Spulvorrichtung einer Kreuzspulen herstellenden Textilmaschine.

Um eine Textilspule herzustellen, ist es bekanntlich erforderlich, die betreffende Textilspule einerseits in Rotation zu versetzen und andererseits den auf die Spule auflaufenden Faden längs der Spulenachse zu changieren.
Durch relativ schnelles Changieren des Fadens kann dabei eine Textilspule mit einer sogenannten Kreuzbewicklung erstellt werden, die sich nicht nur durch einen verhältnismäßig stabilen Spulenkörper, sondern auch durch ein gutes Ablaufverhalten auszeichnet.

In Verbindung mit der Herstellung solcher Kreuzspulen sind in der Praxis bereits verschiedene Fadenverlegesysteme im Einsatz, die in zahlreichen Schutzrechtsanmeldungen ausführlich beschrieben sind.

Es ist beispielsweise bei Spulmaschinen, die mit relativ hohen Wickelgeschwindigkeiten arbeiten, weit verbreitet, als Fadenchangiereinrichtungen sogenannte Fadenführungstrommeln einzusetzen.

Derartige Fadenführungstrommeln weisen eine Nut zum Changieren des Fadens auf und treiben gleichzeitig die Textilspule reibschlüssig an.
Solche an sich bewährten Fadenführungstrommeln sind allerdings in der Herstellung relativ teuer und systembedingt nur für die Herstellung von Kreuzspulen in der Wicklungsart "wilde Wicklung" einsetzbar, da zur Erzeugung einer sogenannten Präzisions- oder Stufen-Präzisionswicklung der Antrieb der Kreuzspule und der Antrieb der Fadenchangiereinrichtung getrennt sein müssen.

Im Zusammenhang mit Spulstellen, die jeweils einen separaten Antrieb zum Rotieren der Auflaufspule und einen separaten Antrieb zum Changieren des auflaufenden Fadens aufweisen, sind verschiedenartige Fadenchangiereinrichtungen bekannt.
Es sind beispielsweise Changiereinrichtungen bekannt, die einen parallel zur Rotationsachse der Kreuzspule verschiebbar gelagerten Fadenführer aufweisen, der beispielsweise über ein Zugmittel mit einem reversierbaren Einzelantrieb verbunden ist. Des Weiteren sind Einrichtungen bekannt, die mit einem sogenannten Fingerfadenführer arbeiten. D. h. mit einem Fadenführer, der einen fingerartigen Fadenverlegehebel aufweist, der um eine im wesentlichen senkrecht zur Kreuzspulenachse angeordnete Achse über einen bestimmten Winkelbereich schwenkbar ist.

Fadenchangiereinrichtungen mit einem parallel zur Rotationsachse der Kreuzspule verschiebbaren Fadenführer sind beispielsweise in der DE 37 34 478 A1, in der DE 100 21 963 A1 oder in der nachveröffentlichten DE 10 2004 003 173.8 beschrieben.

Die in der DE 37 34 478 A1 beschriebene Fadenchangiereinrichtung verfügt über einen Fadenführer, der im Changierbereich an einer Fadenführerstange geführt ist und über ein Endloszugmittel von einem microprozessorgesteuerten Schrittmotor angetrieben wird.

Auch in der nachveröffentlichten DE 10 2004 003 173.8 ist eine Fadenchangiereinrichtung beschrieben, deren Fadenführer an einer Fadenführerstange geführt und über einen Zahnriemen an einen reversierbaren Einzelantrieb angeschlossen ist.
Die Fadenführerstange, die Zahnräder für den Zahnriemen sowie der zugehörige Einzelantrieb sind dabei in einem weitestgehend geschlossenen Gehäuse angeordnet.
Das heißt, der Innenraum dieser als modulares Bauteil ausgebildeten Fadenchangiereinrichtung ist frontseitig durch das Endloszugmittel abgedichtet.

Eine Fadenchangiereinrichtung mit einem Changierfadenführer, der an einem Endlosriemen festgelegt und durch einen Einzelantrieb beaufschlagbar ist, ist des Weiteren in der DE 100 21 963 A1 beschrieben.
Der Einzelantrieb des Fadenführers ist dabei so ansteuerbar, dass ein in seiner Länge veränderbarer Changierhub ausgeführt werden kann.
Der Einzelantrieb des Changierfadenführers ist zu diesem Zweck mit einem Winkelgeber ausgerüstet, der die Rotorstellung des Elektromotors erfasst und an eine entsprechende Arbeitsstellensteuerung meldet.

Nachteilig bei den vorgenannten an sich vorteilhaften Fadenchangiereinrichtungen ist allerdings der verhältnismäßig große Steuerungsaufwand, der betrieben wird, um eine ordnungsgemäße Traversierung eines Fadens zu gewährleisten.
Das heißt, die bekannten Fadenchangiereinrichtungen verfügen über relativ aufwendige und damit kostspielige Steuerungs- und Überwachungseinrichtungen.

Eine vergleichbare Fadenchangiereinrichtung ist auch in der WO 98/42606 beschrieben.
Bei der Einrichtung gemäß WO 98/42606 wird die Position eines innerhalb eines Changierhubes hin- und herbewegten Changierfadenführers über die Stellung des Rotors des Fadenführerantriebes bestimmt.
Das heißt, die Stellung des Rotors, des als Schrittmotor ausgebildeten Antriebes, wird ständig durch einen Sensor überwacht, dessen Signale auf eine Stromflusssteuereinrichtung gegeben werden.

Schrittmotoren, wie sie zum Antreiben von Fadenchangiereinrichtungen zum Einsatz kommen, sind im Prinzip seit langem bekannt und beispielsweise in der US-PS 4,728,830 oder in der US-PS 4,763,034 ausführlich beschrieben.
Derartige Schrittmotoren weisen einen Stator mit einer Vielzahl von Motorwicklungen auf, die definiert bestrombar sind. Außerdem verfügen solche Schrittmotoren über einen Rotor mit magnetisierten Rotorzähnen.
Bei derartigen Antrieben wird durch definierte Stromzufuhr auf die Motorwicklungen des Stators ein Magnetfeld erzeugt, nach dem sich die Rotorzähne des Rotors ausrichten, das heißt, der Rotor schrittweise weiterläuft.

Ausgehend vom vorgenannten Stand der Technik liegt der Erfindung die Aufgabe zugrunde, ein Verfahren und eine Vorrichtung zu schaffen, das/die eine sichere und genaue Changierung eines auf eine Kreuzspule auflaufenden Fadens ermöglicht, wobei der Steuerungsaufwand möglichst gering sein soll.

Diese Aufgabe wird erfindungsgemäß durch ein Verfahren gelöst, das die im Anspruch 1 beschriebenen Merkmale aufweist bzw. durch eine Vorrichtung gemäß Anspruch 2.

Vorteilhafte Ausgestaltungen der Erfindung sind Gegenstand der Unteransprüche.

Das erfindungsgemäße Verfahren hat insbesondere den Vorteil, dass auf einfache Weise, das heißt ohne zusätzliche Sensoreinrichtungen oder dgl. gewährleistet wird, dass der Fadenführer zu Beginn des Changierprozesses stets aus einer definierten Position heraus gestartet werden kann.
In Verbindung mit einem Schrittmotor ist damit sichergestellt, dass der Changierprozesses ordnungsgemäß durchgeführt werden kann, das heißt, dass sich der Fadenführer bei der Changierung des auflaufenden Fadens stets zum richtigen Zeitpunkt an der richtigen Position befindet.
Zur Durchführung des erfindungsgemäßen Verfahrens sind dabei, wie vorstehend erwähnt, keine zusätzlichen Sensoreinrichtungen erforderlich, sondern nur Hard- bzw. Software, die für den Betrieb eines über einen Schrittmotor changierbaren Fadenführers ohnehin benötigt wird.
Das bedeutet, das erfindungsgemäße Verfahren lässt sich recht kostengünstig realisieren.

Die Vorrichtung zur Durchführung des erfindungsgemäßen Verfahrens weist, wie im Anspruch 2 dargelegt, in vorteilhafter Ausbildung einen als Hybrid-Schrittmotor ausgebildeten Fadenführerantrieb auf.
Der Rotor dieses Hybrid-Schrittmotors ist dabei mit einem axial magnetisierten Permanentmagneten ausgerüstet und weist rotorendseitig jeweils ausgeprägte Pole in Form von gezahnten Polkappen auf.
Derartig ausgebildete Rotoren mit einer relativ großen Anzahl von Polen im Bereich ihrer Polkappen führen während des Betriebes des Schrittmotors zu kleinen Winkelschritten, was sich einerseits positiv auf den Rundlauf des Schrittmotors auswirkt und andererseits bei der Abschaltung des Schrittmotors zu einer Vielzahl sogenannter Raststellung des Rotors führt.
Das heißt, ein derartig ausgebildeter Schrittmotor zeichnet sich einerseits durch einen guten Rundlauf aus, ist im Bedarfsfall aber auch feinfühlig in einer vorgebbaren Raststellung positionierbar.

Der Rundlauf des Schrittmotors kann dabei auf relativ einfache Weise dadurch weiter optimiert werden, dass, wie im Anspruch 4 dargelegt, die Pole der ersten Polkappe gegenüber den Polen der zweiten Polkappe winkelversetzt angeordnet sind.
Insbesondere die im Anspruch 5 beschriebene, vorteilhafte Ausführungsform führt in Verbindung mit durchgehenden Statormagnetpolen zu einer Halbierung der Schrittweite der einzelnen Winkelschritte des Motors und damit zu einem sehr gleichmäßigen Rundlauf des Schrittmotors.

Wie im Anspruch 6 beschrieben, ist in bevorzugter Ausführungsform außerdem vorgesehen, dass der Stator des Hybrid-Schrittmotors eine Vielzahl von Statorsegmenten aufweist, die jeweils von bestrombaren Wicklungen umgeben sind.
Eine Hälfte der Wicklungen ist dabei an eine erste Phase einer Gleichstromquelle angeschlossen, während die andere Hälfte der Wicklungen mir einer zweiten Phase in Verbindung steht.
Das heißt, auf dem Umfang des Stators wechseln sich Statorsegmente, die über die erste Phase bestromt werden, mit Statorsegmenten ab, die an die zweite Phase angeschlossen sind. Über eine Steuerung entsprechend beaufschlagt, läuft ein solcher Schrittmotor zuverlässig im Bipolarbetrieb (Anspr. 8).

Die Statorsegmente weisen dabei, wie im Anspruch 7 dargelegt, Polzähne auf, die entsprechend der Bestromung der Wicklungen der Statorsegmente mit den Polen der Polkappen des Rotors korrespondieren.
Das heißt, bei der Bestromung der Wicklungen der Statorsegmente werden sowohl die N-Pole der vorderen Polkappe des Rotors als auch die S-Pole der hinteren Polkappe des Rotors beeinflusst.

In weiterer Ausgestaltung der Erfindung ist außerdem vorgesehen, dass auf der Motorwelle des Schrittmotors drehfest ein verzahntes Antriebsrad festgelegt ist (Anspr. 9), das einen Zahnriemen mit einer Zahnteilung von vorzugsweise 2 mm antreibt.
In vorteilhafter Ausführungsform weist das Antriebsrad dabei beispielsweise 48 Zähne auf (Anspr. 10).

Eine solche Ausbildung der mechanischen Antriebselemente gewährleistet, dass jede Bewegung des Schrittmotors sowohl was den Changierbereich, die Changierbreite oder die Changiergeschwindigkeit betrifft, exakt, das heißt ohne Schlupf umgesetzt werden.
In Verbindung mit einem Hybrid-Schrittmotor ist auf diese Weise eine ordnungsgemäße Fadenchangierung sowie eine ausreichend genaue Positionierung des Fadenführers in seiner Nullstellung möglich.

Die Erfindung wird nachfolgend anhand eines in den Zeichnungen dargelegten Ausführungsbeispieles näher erläutert.

Es zeigt:
- Fig. 1: eine Seitenansicht einer Arbeitsstelle einer Kreuzspulen herstellenden Textilmaschine, mit einer erfindungsgemäßen Fadenchangiereinrichtung im Bereich der Spulvorrichtung,
- Fig. 2: in einem größeren Maßstab eine perspektivische Ansicht einer erfindungsgemäßen Fadenchangiereinrichtung,
- Fig. 3: den Fadenführer der Fadenchangiereinrichtung gemäß Fig. 2 in seiner Nullstellung,
- Fig. 4: eine Vorderansicht auf einen als Hybrid-Schrittmotor ausgebildeten Fadenführerantrieb, ohne vordere Motorabdeckung,
- Fig. 5: den Rotor des Hybrid-Schrittmotors in Seitenansicht, im Schnitt.

In Fig. 1 ist schematisch in Seitenansicht eine Hälfte einer Kreuzspulen herstellende Textilmaschine 1, im Ausführungsbeispiel einer Offenend-Rotorspinnmaschine, dargestellt.

Derartige Textilmaschinen verfügen, wie bekannt, zwischen ihren (nicht dargestellten) Endgestellen über eine Vielzahl gleichartiger Arbeitsstellen 2.
Die Arbeitstellen 2 weisen dabei jeweils ein Spinnaggregat 3 sowie eine Spulvorrichtung 4 auf.
In den Spinnaggregaten 3 werden Faserbänder 6, die in Spinnkannen 5 bevorratet sind, zu Fäden 7 verarbeitet, die anschließend auf den Spulvorrichtungen 4 zu Kreuzspulen 8 aufgewickelt werden.
Die fertig gestellten Kreuzspulen 8 werden über eine Kreuzspulen-Transporteinrichtung 12 zu einer maschinenendseitig angeordneten (nicht dargestellten) Ladestation befördert.

Wie in Fig. 1 angedeutet, weisen die Arbeitsstellen 2 jeweils neben dem Spinnaggregat 3 und der Spulvorrichtung 4 noch weitere Handhabungseinrichtungen, beispielsweise eine Fadenabzugseinrichtung 10, eine Saugdüse 17 oder einen Paraffineur 14 auf.
Die Funktion dieser Bauteil ist bekannt und in zahlreichen Patentschriften ausführlich erläutert.

Die Spulvorrichtung 4 verfügt über einen Spulrahmen 9, eine Spulenantriebswalze 11 sowie eine Fadenchangiereinrichtung 16.

Die Spulenantriebswalze 11, die durch einen Antrieb 13 einzelmotorisch beaufschlagbar ist, treibt dabei die im Spulenrahmen 9 frei drehbar gelagerte Kreuzspule 8 reibschlüssig an.

In der Fig. 2 ist die erfindungsgemäße Fadenchangiereinrichtung 16, wie sie jeweils im Bereich der Spulvorrichtung 4 der zahlreichen Arbeitsstellen 2 der Textilmaschine 1 angeordnet ist, im Detail dargestellt.

Die Fig. 2 zeigt dabei eine perspektivische Ansicht auf eine als modulare Fadenführungseinheit 22 ausgebildete, weitestgehend geschlossene Fadenchangiereinrichtungen 16.
Das heißt, der Innenraum 37 des Gehäuses 23 der Fadenführungseinheit 22 ist nach vorne durch das Endloszugmittel 30 abgedichtet, nach oben mit einem (nicht dargestellten) Deckelelement abdeckbar und dann gegen das Eindringen von Textilstaub und Faserflug weitestgehend geschützt.
Wie weiter ersichtlich, ist der Fadenführer 25, der, wie üblich, aus einem abriebfesten Material, vorzugsweise einer Oxydkeramik gefertigt ist, an einem Führungsschuh 26 festgelegt, der seinerseits an einem Führungselement 27 gleitend geführt ist.
Das Führungselement 27 ist dabei ihrerseits in den Seitenwänden 28, 29 der Fadenführungseinheit 22 festgelegt.
Der Führungsschuh 26 ist außerdem an der Außenseite eines Endloszugmittels, vorzugsweise eines Zahnriemens 30, befestigt, der, wie angedeutet, über Umlenkräder 31, 32, die seitlich neben dem Changierbereich B des Fadenführers 25 angeordnet sind, sowie ein Antriebsrad 33 geführt.
Das Antriebsrad 33 ist dabei drehfest auf der Motorwelle 24 eines elektromotorischen, reversiblen Antriebes, vorzugsweise eines Hybrid-Schrittmotors 34, angeordnet, der über eine Steuerleitung 36 an einen Steuerungsrechner 35, beispielsweise einen Zentralrechner der Textilmaschine angeschlossen ist.

In alternativer Ausführungsform kann als Steuerungsrechner 35 selbstverständlich auch ein Sektionsrechner oder ein separater Arbeitsstellenrechner zum Einsatz kommen.

Fig. 3 zeigt den Fadenführer 25 in seiner Nullstellung NS, das heißt, in einer definierten Position mit einem Abstand a zu einer Anlaufkante 15 des Gehäuses 23 der Fadenführungseinheit 22.
Diese Nullstellung NS stellt jeweils die Ausgangstellung für den Fadenführer 25 und damit für den Schrittmotor 34 zu Beginn eines Changiervorganges bzw. bei einem Neustart der Fadenchangiereinrichtung 16 dar.

Die Fig. 4 zeigt eine Vorderansicht in den als Hybrid-Schrittmotor 34 ausgebildeten Fadenführerantrieb.
Wie ersichtlich, weist der Stator 18 acht Statorsegmente 19A und 19B mit ausgeprägten (gezahnten) Polen 40 auf.
Die Statorsegmente 19A und 19B sind dabei jeweils von bestrombaren Wicklungen 20A bzw. 20B umgeben.
Die Wicklungen 20A der Statorsegmente 19A sind dabei über eine erste Stromphase 21A mit einer Gleichstromquelle 38 verbunden, während die Wicklungen 20B der Statorsegmente 19B über eine zweite Stromphase 21B an die Gleichstromquelle 38 angeschlossen sind.
Die Schaltungsanordnung 39 ist dabei so ausgelegt, dass Bipolarbetrieb möglich ist, das heißt, dass die Magnetisierung der an den Statorsegmenten 19A und 19B angeordneten Zähne 40 wahlweise auf N-Pol oder S-Pol geschaltet werden kann.

Wie in Fig. 5 dargestellt, besteht der Rotor 41 im wesentlichen aus einer Motorwelle 42, einem axial magnetisierten, vorzugsweise ringförmigen Zweipol-Permanentmagneten 43 sowie zwei, ebenfalls gezahnten Polkappen 44A und 44B.
Die Zähne 45A der Polkappe 44A sind dabei beispielsweise N-Pole während die Zähne 45B der Polkappe 44B S-Pole bilden.
Die Zähne 45A der Polkappe 44A sind außerdem um eine halbe Zahnteilung gegenüber den Zähnen 45B der Polkappe 44B versetzt.

### Funktion des erfindungsgemäßen Verfahrens:

Um das erfindungsgemäße Verfahren zu verstehen sind zunächst folgende Anmerkungen nützlich.
Bei der im Ausführungsbeispiel gewählten Ausführungsform eines Hybrid-Schrittmotors 34 mit jeweils 25 Zähnen je Polkappe sowie 2-Phasenbetrieb ergibt sich für die Schrittzahl z des Motors nach der Formel: z = k × p
wobei k = 2 × mₛ ist
und mₛ = für die Anzahl der Phasen des Stators
sowie p = für die Anzahl der Pole des Rotors steht,
z = 2 × 2 × 50 = 200 Einzelschritte pro Rotordrehung.
Das bedeutet, bei jedem Schritt läuft der Rotor des Motor 360° / 200 Schritte = 1,8° weiter.
Da der Rotor insgesamt 50 Pole aufweist, die jeweils 7,2° von einander beabstandet sind, werden zwischen den einzelnen Polen jeweils vier Einzelschritte benötigt.
Die 50 Pole des Rotors bilden in Verbindung mit den Zähnen an den Statorelementen außerdem jeweils ein sogenanntes Rastmoment, das heißt, eine definierte Stellung, in die der Rotor einrastet sobald der Motor stromlos geschaltet wird.

Im Ausführungsbeispiel ergibt sich außerdem aus dem Teilungsabstand des Zahnriemens, der den Fadenführer mit seinem zugehörigen Antrieb verbindet, von 2 mm sowie der Zähnezahl 48 des auf der Motorwelle des Schrittmotors angeordneten Antriebsrades für den Fadenführer pro Motorschritt eine Verlegestrecke s = Weg / Schritte = 2 mm × 48 / 200 = 0,48 mm. Das heißt, zwei Raststellungen des Motors liegen jeweils 4 × 0,48 mm = 1,92 mm beabstandet.

Zu Beginn des Verfahrens befindet sich der Fadenführer 25 in einem beliebigen Abstand zu seiner angestrebten Nullstellung NS, die sich, bei dem in Fig. 3 dargestellten Ausführungsbeispiel zum Beispiel 0,2 mm vor der Anlaufkante 15 des Gehäuses 23 der Fadenführungseinheit 22 befindet.
Der Fadenführer 25 wird durch den Schrittmotor 34 zunächst langsam in Richtung dieser Nullstellung NS verfahren und zwar so weit bis sichergestellt ist, dass er die Nullstellung NS erreicht oder überfahren hat.
Das heißt, zu einem beliebigen Zeitpunkt erreicht der Führungsschuh 26 des Fadenführers 25 die Anlaufkante 15 des Gehäuses 23 und läuft bis zum Abschalten des Schrittmotors 34 immer wieder gegen diese Anlaufkante 15 an. Beim Abschalten fällt der Rotor 41 des Schrittmotors 34 in eine sogenannte Raststellung.
Die Position dieser Raststellung ergibt sich dabei, wie vorstehend erläutert, aus der Bauart des Schrittmotors 34 sowie aus dem elektrischen Schaltschritt in dem sich der Schrittmotor 34 zum Zeitpunkt des Abschaltens befunden hat.
Das heißt, der Rotor 41 befindet sich entweder in der letzten Raststellung, in der der Führungsschuh 26 des Fadenführers 25 unmittelbar an der Anlaufkante 15 des Gehäuses 23 steht oder in der vorletzten Raststellung, in der der Führungsschuh 26 des Fadenführers 25 beabstandet zur Anlaufkante 15 positioniert ist,
wobei dieser Abstand im Ausführungsbeispiel, wie vorstehend erläutert, 1,92 mm betragen würde.

Anschließend wird der Schrittmotor 34 wieder bestromt.
Das heißt, die Wicklungen 20A und 20B der Statorelemente 19A und 19B des Schrittmotors 34 werden so angesteuert, dass der Rotor 41 um 4 Schritte a 1,8° in Richtung der letzten Raststellung und damit der Nullstellung NS des Fadenführers 25 weiterdreht bzw. versucht weiterzudrehen.

Das bedeutet, wenn der Fadenführer 25 zum Zeitpunkt des Wiederzuschaltens des Schrittmotors 34 bereits in seiner Nullstellung NS an der Anlaufkante 15 des Gehäuses 23 steht, kann der Rotor 41 der elektrischen Steuerung nicht folgen und fällt bei der anschließenden Stromabschaltung wieder in die letzte Raststellung zurück.
Wenn der Rotor 41 beim Wiederzuschalten des Stromes allerdings in die vorletzte Raststellung positioniert ist, dreht der Rotor 41 des Schrittmotors 34 4 Schaltschritte weiter, so dass der Rotor 41 bei der folgenden Stromabschaltung ebenfalls in der letzten Raststellung und damit der Fadenführer 25 in seiner Nullstellung NS steht.

Diese Nullstellung NS bildet bei jedem Start eines Changierprozesses jeweils den Ausgangswert für die Steuerung.

## Patentansprüche

1. Verfahren zum Bestimmen der Nullposition eines über einen Schrittmotor changierbaren Fadenführers einer Spulvorrichtung einer Kreuzspulen herstellenden Textilmaschine,
**dadurch gekennzeichnet,**
**dass** der Fadenführer (25) oder ein mit dem Fadenführer (25) gekoppeltes Element durch den Schrittmotor (34) beaufschlagt in Richtung seiner Nullstellung (NS) verfahren und mit geringer Geschwindigkeit an einem in Fahrtrichtung hinter der Nullstellung (NS) angeordneten, definierten Anschlag (15) positioniert wird,
**dass** dann der Schrittmotor (34) stromlos geschaltet wird, wodurch der Rotor (41) des Schrittmotors (34), abhängig vom Schaltschritt, in dem sich der Schrittmotor zum Zeitpunkt des Abschaltens befindet, in eine von zwei möglichen Raststellungen (RS1, RS2) fällt, wobei die erste Raststellung (RS2), die gleichzeitig die Nullstellung (NS) des Fadenführers (25) definiert, die letzte Raststellung ist, in der sich der Rotor (41) des Schrittmotors (34) nach dem Anlaufen des Fadenführers (25) an den Anschlag (15) bei Abschaltung der Bestromung der Statorwicklung (20A, 20B) positionieren kann, und die zweite Raststellung (RS1) die durch einen elektronischen Schaltzyklus getrennte, davor liegende Raststellung darstellt, und
**dass** dann der Schrittmotor (34) durch definierte Bestromung seiner Statorwicklungen (20A, 20B) mit einer durch die Bauart des Schrittmotors bedingten Anzahl von elektronischen Schaltschritten, die erforderlich ist, um den Rotor (41) aus einer Raststellung in die nächste Raststellung zu drehen, angesteuert wird, so dass sichergestellt wird, dass der Rotor (41) des Schrittmotors (34) bei einem erneuten Abschalten in der ersten Raststellung (RS2) steht, in der der Fadenführer (25) in seiner Nullstellung (NS) positioniert ist.

2. Vorrichtung zum Bestimmen der Nullposition eines über einen Schrittmotor changierbaren Fadenführers einer Spulvorrichtung einer Kreuzspulen herstellenden Textilmaschine,
wobei eine Fadenchangiereinrichtung (16) vorhanden ist, deren Fadenführer (25) oder ein mit dem Fadenführer (25) gekoppeltes Element über ein Endloszugmittel (30) an einen Antrieb (34) angeschlossen ist, **dadurch gekennzeichnet,**
**dass** der Antrieb des Fadenführers (25) als Hybrid-Schrittmotor (34) ausgebildet ist, mit einem Rotor (41), der in der Rotormitte einen axial magnetisierten Zweipol-Permanentmagneten (43) aufweist und rotorendseitig jeweils ausgeprägte Pole (N bzw. S) in Form von gezahnten Polkappen (44A, 44B) besitzt, wobei der Rotor (41) des Schrittmotors (34) durch Abschalten sowie erneute definierte Bestromung der Statorwicklungen (20A, 20B) so in einer ersten Raststellung (RS2) positionierbar ist, dass der Fadenführer (34) in einer vor einem Anschlag (15) angeordneten Nullstellung (NS) steht.

3. Vorrichtung nach Anspruch 2, **dadurch gekennzeichnet, dass** die Polkappen (44A und 44B) jeweils 25 als Zähne ausgebildete Pole (45) aufweisen.

4. Vorrichtung nach Anspruch 2, **dadurch gekennzeichnet, dass** die Pole (45) einer ersten Polkappe (44A) gegenüber den Polen
(45) einer zweiten Polkappe (44B) winkelversetzt angeordnet sind.

5. Vorrichtung nach Anspruch 4, **dadurch gekennzeichnet, dass** der Winkelversatz zwischen den Polen (45) der ersten Polkappe
(44A) und den Polen (45) der zweiten Polkappe (44B) einen halben Teilungsabstand beträgt.

6. Vorrichtung nach Anspruch 2, **dadurch gekennzeichnet, dass** der Stator (18) des Hybrid-Schrittmotors (34) Statorsegmente (19A, 19B) aufweist, die von bestrombaren Wicklungen (20A, 20B) umgeben sind, wobei jeweils eine Hälfte der Wicklungen über eine Schaltungsanordnung (39) an eine erste Phase (21A) und die andere Hälfte der Wicklungen an eine zweite Phase (21B) einer elektrischen Gleichstromquelle (38) angeschlossen sind.

7. Vorrichtung nach Anspruch 6, **dadurch gekennzeichnet, dass** Statorsegmente (19A, 19B) jeweils Polzähne (40) aufweisen, die mit den Polen (45) der Polkappen (44A, 44B) des Rotors (41) korrespondieren.

8. Vorrichtung nach Anspruch 5, **dadurch gekennzeichnet, dass** die elektrische Ansteuerung der Wicklungen (20A, 20B) im Bereich der Statorsegmente (19A, 19B) für einen Bipolarbetrieb ausgelegt ist.

9. Vorrichtung nach Anspruch 2, **dadurch gekennzeichnet, dass** auf der Motorwelle (42) des Schrittmotors (34) drehfest ein Antriebsrad (33) für einen Zahnriemen (30) festgelegt ist.

10. Vorrichtung nach Anspruch 9, **dadurch gekennzeichnet, dass** das Antriebsrad (33) 48 Zähne und der Zahnriemen (30) eine Teilung von 2 mm aufweist.

## Claims

1. Method for determining the zero position of a thread guide, which can be traversed by a stepping motor, of a winding device of a textile machine producing cross-wound bobbins, **characterised in that** the thread guide (25) or an element coupled to the thread guide (25) is displaced in the direction of its zero position (NS) acted upon by the stepping motor (34) and is positioned at a low speed at a defined stop (15) arranged downstream of the zero position (NS) in the direction of travel, **in that** the current to the stepping motor (34) is then switched off, so the rotor (41) of the stepping motor (34), depending on the switching step in which the stepping motor is at the time of switching off, drops into one of two possible rest positions (RS1, RS2), the first rest position (RS2), which simultaneously defines the zero position (NS) of the thread guide (25), being the last rest position, in which the rotor (41) of the stepping motor (34) can be positioned after the thread guide (25) has run against the stop (15) when the current supply of the stator winding (20A, 20B) is switched off, and the second rest position (RS1) being the rest position separated by an electronic switching cycle and located in front of it, and **in that** the stepping motor (34) is then activated by the defined supplying of its stator windings (20A, 20B) with current with a number of electronic switching steps determined by the design of the stepping motor, which is necessary to rotate the rotor (41) from a rest position into the next rest position, so it is ensured that the rotor (41) of the stepping motor (34) is in the first rest position (RS2) when there is a further switching off, in which rest position the thread guide (25) is positioned in its zero position (NS).

2. Device for determining the zero position of a thread guide, which can be traversed by a stepping motor, of a winding device of a textile machine producing cross-wound bobbins, wherein a thread traversing device (16) is present, the thread guide (25) of which or an element coupled to the thread guide (25) is connected to a drive (34) by a continuous traction means (30), **characterised in that** the drive of the thread guide (25) is configured as a hybrid stepping motor (34), with a rotor (41), which has an axially magnetised two-pole permanent magnet (43) in the rotor centre and, on the rotor end side, in each case has salient poles (N or S) in the form of toothed pole caps (44A, 44B), it being possible to position the rotor (41) of the stepping motor (34) by switching off and defined resupplying of the stator windings (20A, 20B) with current in a first rest position (RS2) in such a way that the thread guide (34) is in a zero position (NS) arranged upstream of a stop (15).

3. Device according to claim 2, **characterised in that** the pole caps (44A and 44B) in each case have 25 poles (45) configured as teeth.

4. Device according to claim 2, **characterised in that** the poles (45) of a first pole cap (44A) are arranged angularly offset with respect to the poles (45) of a second pole cap (44B).

5. Device according to claim 4, **characterised in that** the angular offset between the poles (45) of the first pole cap (44A) and the poles (45) of the second pole cap (44B) is half a divisional spacing.

6. Device according to claim 2, **characterised in that** the stator (18) of the hybrid stepping motor (34) has stator segments (19A, 19B), which are surrounded by windings (20A, 20B) which can be supplied with current, one half of the windings in each case being connected by a circuit arrangement (39) to a first phase (21A) and the other half of the windings being connected to a second phase (21B) of an electric direct current source (38).

7. Device according to claim 6, **characterised in that** stator segments (19A, 19B) in each case have pole teeth (40), which correspond with the poles (45) of the pole caps (44A, 44B) of the rotor (41).

8. Device according to claim 5, **characterised in that** the electric activation of the windings (20A, 20B) in the region of the stator segments (19A, 19B) is designed for a bipolar operation.

9. Device according to claim 2, **characterised in that** a drive wheel (33) for a toothed belt (30) is fixed in a manner resistant to rotation on the motor shaft (42) of the stepping motor (34).

10. Device according to claim 9, **characterised in that** the drive wheel (33) has 48 teeth and the toothed belt (30) has a division of 2 mm.

## Revendications

1. Procédé pour déterminer la position zéro d'un guide-fil, pouvant être déplacé en va-et-vient au moyen d'un moteur pas à pas, d'un dispositif de bobinage d'une machine textile fabriquant des bobines croisées,
**caractérisé**
**en ce que** le guide-fil (25) ou un élément accouplé au guide-fil (25) est, en étant sollicité par le moteur pas à pas (34), déplacé en direction de sa position zéro (NS) et positionné à faible vitesse contre une butée définie (15), disposée après la position zéro (NS) dans la direction de marche,
**en ce que** le moteur pas à pas (34) est ensuite mis hors tension, de sorte que le rotor (41) du moteur pas à pas (34), indépendamment du pas de commutation dans lequel se trouve le moteur pas à pas à l'instant de la déconnexion, tombe dans l'une de deux positions possibles de crantage (RS1, RS2), sachant que la première position de crantage (RS2), qui définit en même temps la position zéro (NS) du guide-fil (25), est la dernière position de crantage dans laquelle le rotor (41) du moteur pas à pas (34) peut se positionner, à la suite de l'arrivée du guide-fil (25) contre la butée (15), lors de la déconnexion de l'alimentation électrique du bobinage de stator (20A, 20B), et que la deuxième position de crantage (RS1) est la position de crantage qui se trouve devant la première en en étant séparée d'un cycle de commutation électronique,
et **en ce que** le moteur pas à pas (34) est ensuite, par une alimentation électrique définie de ses bobinages de stator (20A, 20B), asservi avec un nombre de cycles de commutation électroniques - imposé par le mode de construction du moteur pas à pas - qui est nécessaire pour faire tourner le rotor (41) d'une position de crantage dans la position de crantage suivante, de sorte qu'il est garanti que le rotor (41) du moteur pas à pas (34), lors d'une nouvelle déconnexion, se trouve dans la première position de crantage (RS2) dans laquelle le guide-fil (25) est positionné dans sa position zéro (NS).

2. Dispositif pour déterminer la position zéro d'un guide-fil, pouvant être déplacé en va-et-vient au moyen d'un moteur pas à pas, d'un dispositif de bobinage d'une machine textile fabriquant des bobines croisées,
sachant qu'un élément va-et-vient (16) est présent, dont le guide-fil (25) ou un élément accouplé au guide-fil (25) est raccordé à un entraînement (34) par l'intermédiaire d'un moyen de traction sans fin (30),
**caractérisé en ce que** l'entraînement du guide-fil (25) est réalisé sous forme de moteur pas à pas hybride (34), avec un rotor (41) qui présente au milieu du rotor un aimant permanent bipolaire (43) axialement magnétisé et aux extrémités du rotor des pôles saillants respectifs (N ou S) sous la forme de calottes polaires dentées (44A, 44B), sachant que le rotor (41) du moteur pas à pas (34) peut, par la déconnexion et la remise sous tension définie des bobinages de stator (20A, 20B), être positionné dans une première position de crantage (RS2) de telle sorte que le moteur pas à pas (34) se trouve dans une position zéro (NS) disposée devant une butée (15).

3. Dispositif selon la revendication 2, **caractérisé en ce que** les calottes polaires (44A et 44B) présentent chacune 25 pôles (45) réalisés sous forme de dents.

4. Dispositif selon la revendication 2, **caractérisé en ce que** les pôles (45) d'une première calotte polaire (44A) sont disposés en étant angulairement décalés par rapport aux pôles d'une deuxième calotte polaire (44B).

5. Dispositif selon la revendication 4, **caractérisé en ce que** le décalage angulaire entre les pôles (45) de la première calotte polaire (44A) et les pôles (45) de la deuxième calotte polaire (44B) est égal à une demi-distance de pas.

6. Dispositif selon la revendication 2, **caractérisé en ce que** le stator (18) du moteur pas à pas hybride (34) présente des segments de stator (19A, 19B) qui sont entourés par des bobinages de stator (20A, 20B) pouvant être alimentés en courant, sachant qu'une moitié respective des bobinages est raccordée par l'intermédiaire d'un montage électrique (39) à une première phase (21A) d'une source électrique (38) de courant continu, et l'autre moitié des bobinages à une deuxième phase (21B) de ladite source.

7. Dispositif selon la revendication 6, **caractérisé en ce que** les segments de stator (19A, 19B) présentent respectivement des dents polaires (40) qui sont en correspondance avec les pôles (45) des calottes polaires (44A, 44B) du rotor (41).

8. Dispositif selon la revendication 5, **caractérisé en ce que** l'asservissement électrique des bobinages (20A, 20B) dans la région des segments de stator (19A, 19B) est conçu pour un fonctionnement bipolaire.

9. Dispositif selon la revendication 2, **caractérisé en ce qu'**une roue menante (33) pour une courroie dentée (30) est fixée en solidarité de rotation sur l'arbre (42) du moteur pas à pas (34).

10. Dispositif selon la revendication 9, **caractérisé en ce que** la roue menante (33) présente 48 dents et la courroie dentée (30) présente un pas de 2 mm.
